# FASCICULE DE BREVET EUROPEEN

(11) **EP 1 247 469 B1**
(45) Date de publication et mention de la délivrance du brevet: **15.06.2005**
(21) Numéro de dépôt: 01420070.3
(22) Date de dépôt: 27.03.2001
(51) Int. Cl.: A44C 5/20

(54) **Fermoir à deux poussoirs guidés en déplacement l'un par rapport à l'autre**
Verschluss für Armreif mit zwei Druckknöpfe welche Führingselemente aufweisen
Bracelet closure having two push buttons provided with guidance means therebetween

(43) Date de publication de la demande: 09.10.2002
(73) Titulaire: TAG Heuer SA, 2074 Marin (CH)
(72) Inventeur: Chanonat, Franck, 39200 Saint-Claude (FR)
(74) Mandataire: Saam, Christophe

(56) Documents cités:
- EP-A- 0 914 781
- CH-A- 626 518
- CH-A- 646 314
- DE-A- 19 615 462

## Description

L'invention se rapporte à un fermoir du type de ceux qui sont utilisés dans l'horlogerie, la maroquinerie ou la joaillerie, pour permettre l'ouverture et la fermeture d'un bracelet de montre, d'un sac à main ou encore d'un collier.

L'invention se rapporte plus particulièrement à un fermoir comprenant un brancard et un bras dépliant ou un bouton amovible. Un fermoir à bras dépliant se rencontre par exemple dans l'horlogerie alors qu'un fermoir à bouton amovible se rencontre par exemple dans la maroquinerie. Le fermoir est du type particulier à deux poussoirs mobiles en sens contraire par rapport au brancard contre la compression d'un organe de rappel, pour verrouiller ou déverrouiller le bras dépliant ou le bouton par rapport au brancard lors respectivement de la fermeture ou de l'ouverture du fermoir.

Un fermoir de ce type particulier est connu de la demande de brevet européen EP-A-586 156. Selon ce document, le bras dépliant du fermoir est mobile par rapport au brancard autour d'un axe parallèle à la direction de déplacement relatif des deux poussoirs. Le bras dépliant est muni de crochets qui viennent en prise avec des crochets solidaires de l'un et de l'autre poussoirs. Les crochets en prise permettent de verrouiller le bras dépliant par rapport au brancard lors de la fermeture du fermoir. Pour l'ouverture du fermoir, les deux poussoirs sont déplacés en sens contraire par rapport au brancard contre la compression d'un organe de rappel pour dégager les crochets du bras dépliant de leur prise avec les crochets solidaires des poussoirs.

Selon ce document, les poussoirs se déplacent en translation et en sens contraire par rapport au brancard en suivant des parois du brancard définissant une section de déplacement des poussoirs.

La demande internationale WO-A-88/02225 décrit également un fermoir du type précédent.

Dans ces fermoirs connus, chaque poussoir se déplace avec un certain jeu par rapport à la section de déplacement formée par les parois du brancard. L'addition des jeux de déplacement de l'un et de l'autre poussoirs peut conduire à une prise incomplète des crochets du bras dépliant par rapport aux crochets de l'un ou de l'autre poussoir. On ne peut alors tout à fait exclure un déverrouillage intempestif et une ouverture du fermoir, par exemple en cas de choc sur le bras dépliant. Un tel risque d'ouverture intempestif doit absolument être réduit au minimum, et la réduction du risque est d'autant plus importante que le fermoir est utilisé dans un bracelet de montre ou dans un collier de plus grande valeur.

Le document CH 626518 divulgue un fermoir du type précédent comprenant un organe de guidage logé dans un premier et un deuxième logements de guidage formés dans l'un et l'autre poussoirs pour maintenir alignés les deux poussoirs lors de leur déplacement relatif par rapport au brancard. L'organe de rappel, un ressort hélicoïdal, est monté autour de la coulisse de guidage et à l'extérieur des logements de guidage pour venir en butée contre l'un et l'autre poussoirs. Cet agencement augmente certes la sécurité de verrouillage du fermoir mais présente l'inconvénient de ne pas protéger l'organe de rappel monté autour de l'organe de guidage.

Selon ce document, les deux poussoirs du fermoir sont maintenus alignés par l'organe de guidage lors de leur déplacement relatif par rapport au brancard. L'alignement des deux poussoirs réduit au minimum le jeu de déplacement d'un poussoir par rapport à l'autre et contribue ainsi à une meilleure prise des crochets solidaires des poussoirs avec les crochets du bras dépliant ou du bouton amovible. Il en résulte une augmentation de la sécurité de verrouillage du bras dépliant ou du bouton amovible par rapport au brancard.

Le document CH 646314 décrit un fermoir analogue à celui décrit par le document D3 précédent. En particulier, le ressort hélicoïdal est monté autour de la coulisse et à l'extérieur des logements de guidage des poussoirs pour venir en butée contre l'un et l'autre de ces poussoirs.

Le document DE 19615462 décrit un fermoir comprenant un organe de guidage en deux parties. Chaque partie est montée fixe dans un logement correspondant de l'un et de l'autre poussoirs. Les deux parties coulissent l'une par rapport à l'autre contre la compression d'un ressort hélicoïdal monté autour de l'organe de guidage. Les logements correspondants dans lesquels sont montées les deux parties de l'organe de guidage s'ouvrent, dans chacun des deux poussoirs, par un perçage de plus grand diamètre que celui des logements. Le ressort vient en butée contre le fond de chacun des deux perçages restant à l'extérieur des logements correspondants.

Le document EP 914781 décrit un fermoir comprenant deux poussoirs montés aux extrémités d'une fourche et guidés l'un par rapport à l'autre par une barrette à ressort. Ladite barrette comprend un tube cylindrique logé dans un premier et un deuxième logements de guidage de l'un et de l'autre poussoirs pour servir d'organe de guidage et un ressort hélicoïdal logé dans le tube cylindrique. Le ressort est comprimé par deux tétons montés aux extrémités du tube cylindrique. L'organe de rappel est logé à l'intérieur du tube cylindrique servant d'organe de guidage. Ainsi, le ressort hélicoïdal et le tube cylindrique de la barrette à ressort ne sont pas comprimés l'un par l'autre lors du déplacement relatif des deux poussoirs. La compression du ressort est assurée par l'intermédiaire des tétons. La barrette à ressort permet certes de protéger le ressort hélicoïdal à l'aide du tube cylindrique de guidage, mais, lors de la compression du ressort hélicoïdal, le déplacement des tétons par rapport au tube cylindrique crée un frottement supplémentaire par rapport à celui créé par le déplacement relatif des poussoirs par rapport au tube cylindrique.

L'un des buts de l'invention est par conséquent de concevoir un fermoir présentant une plus grande sécurité de verrouillage au moyen d'un organe de guidage. L'invention poursuit plus particulièrement le but de modifier un fermoir de ce type pour mieux protéger l'organe de rappel, sans toutefois augmenter le frottement de l'organe de guidage par rapport aux poussoirs lors de la compression de l'organe de rappel. L'invention poursuit un autre but en ce que le fermoir doit pouvoir être fabriqué par des procédés de fabrication économiques et notamment par un procédé de moulage par injection de métal, dit procédé MIM.

A cet effet, l'invention a pour objet un fermoir comprenant un brancard, un bras dépliant ou un bouton amovible et deux poussoirs mobiles en sens contraire par rapport au brancard contre la compression d'un organe de rappel pour verrouiller ou déverrouiller le bras dépliant ou le bouton amovible par rapport au brancard lors respectivement de la fermeture ou de l'ouverture du fermoir, un organe de guidage étant logé dans un premier et un deuxième logements de guidage de l'un et de l'autre poussoirs pour maintenir alignés les deux poussoirs lors de leur déplacement relatif par rapport au brancard, caractérisé en ce que l'organe de rappel est logé dans le logement de guidage de l'un ou de l'autre poussoir.

Selon un mode préféré de réalisation de l'invention, l'organe de guidage est interposé en butée entre deux organes de rappel. Si ces derniers sont identiques, la position de l'organe de guidage dans le logement de guidage de l'un ou de l'autre poussoir est sensiblement la même pour l'un et pour l'autre poussoirs lors de leur déplacement relatif contre la compression des deux organes de rappel.

L'invention a également pour objet un procédé de fabrication d'un poussoir de fermoir.

D'autres avantages de l'invention apparaîtront à la lecture de la description d'un mode de réalisation illustré par les dessins.
La figure 1 est une vue générale d'un fermoir selon l'invention dans la position d'ouverture.
La figure 2 est une vue de dessus et partiellement en coupe d'un fermoir selon l'invention, dans une position de déverrouillage des bras dépliants.
La figure 3 est en vue en coupe transversale du fermoir illustré par la figure 1.
La figure 4 est une vue selon la coupe AA du fermoir illustré par la figure 1.
La figure 5 est une vue du fermoir illustré par la figure 1, dans une position de verrouillage des bras dépliants.
La figure 6 est une vue selon la coupe BB du fermoir illustré par la figure 4.

Un fermoir comprend, en référence à la figure 1, un brancard 3 et un premier et un deuxième bras dépliants 51 articulés par rapport au brancard autour d'un axe de rotation 13. Le fermoir est illustré dans une position d'ouverture et la flèche F indique le sens de pivotement des bras dépliants par rapport au brancard lors de la fermeture du fermoir.

Le fermoir comprend, en référence aux figures 2 à 6, un premier et un deuxième poussoirs 1A et 1B mobiles en sens contraire l'un par rapport à l'autre par rapport au brancard 3. Les deux poussoirs 1A et 1B se déplacent par rapport au brancard 3 suivant une direction parallèle aux axes d'articulation 13 des bras dépliants 51. Des crochets 15 solidaires des bras dépliants 51 viennent en prise avec des crochets 17 solidaires de l'un et de l'autre poussoirs. Les crochets en prise permettent de verrouiller chaque bras dépliant 51 par rapport au brancard 3 lors de la fermeture du fermoir. Pour l'ouverture du fermoir, les deux poussoirs 1A et 1B sont déplacés en sens contraire par rapport au brancard 3 contre la compression d'un organe de rappel 61 pour dégager les crochets 15 des bras dépliants de leur prise avec les crochets 17 solidaires des poussoirs.

Selon l'invention, une goupille de guidage 91 est logée dans un premier et un deuxième logements de guidage 11A et 11B respectivement du premier et du deuxième poussoirs 1A et 1B. La goupille de guidage 91 est interposée en butée entre deux ressorts hélicoïdaux 61 logés pour l'un dans le premier logement de guidage 11A du premier poussoir 1A et pour l'autre, dans le deuxième logements de guidage 11B du deuxième poussoir 1B.

Selon cet agencement, la goupille de guidage 91 permet de maintenir alignés les deux poussoirs 1A et 1B lors de leur déplacement relatif par rapport au brancard 3, contre la compression des deux ressorts hélicoïdaux 61. Comme indiqué précédemment, les deux poussoirs 1A et 1B sont maintenus alignés par la goupille de guidage 91 lors de leur déplacement relatif par rapport au brancard 3. L'alignement des deux poussoirs 1A et 1B réduit au minimum le jeu de déplacement d'un poussoir 1A par rapport à l'autre 1B et contribue ainsi à une meilleure prise des crochets 17 solidaires des poussoirs avec les crochets 15 solidaires des bras dépliants 51. Il en résulte une augmentation de la sécurité de verrouillage des bras dépliants 51 par rapport au brancard.

Le mode de réalisation illustré par les figures 2 à 6 divulgue un fermoir à deux organes de guidage parallèles l'un à l'autre et logés respectivement dans deux logements de guidage parallèles formés dans chacun des deux poussoirs. Il est entendu que dans ce mode de réalisation à deux organes de guidage, les deux logements de guidage d'un poussoir ont le même écartement dans l'un et l'autre poussoirs.

Il convient de noter que dans le mode de réalisation illustré par les figures 2 à 6, la goupille de guidage s'étend à l'intérieur du logement de guidage de chacun des deux poussoirs, sur une longueur L qui est suffisante par rapport au diamètre D de la goupille, par exemple supérieure à trois fois le diamètre D de la goupille. Ce rapport permet un alignement optimum des deux poussoirs l'un par rapport à l'autre lors de leur déplacement relatif par rapport au brancard.

Un clou d'arrêt retient les poussoirs 1A et 1B à l'intérieur du brancard 3 lorsque les bras dépliants 51 sont déverrouillés dans la position d'ouverture du fermoir.

Il est prévu de fabriquer les bras dépliants, le brancard et les deux poussoirs par différents procédés et par exemple par usinage, matriçage, ou moulage. Ces pièces sont par exemple fabriquées en argent, laiton, métaux précieux ou tout autre matériau non métallique.

Dans le mode de réalisation illustré par les figures, les bras dépliants 51, le brancard 3 et les poussoirs 1A et 1B sont de préférence fabriqués par un procédé de moulage par injection de métal. Les goupilles de guidage 91 sont en acier inoxydable, de même que les ressorts hélicoïdaux 61.

Dans le mode de réalisation illustré par les figures, la goupille de guidage 91 est mobile par rapport à chacun des deux poussoirs 1A et 1B. On prévient si besoin des risques de grippage en lubrifiant l'interface entre la goupille et le logement de guidage de chacun des deux poussoirs.

Il convient de noter que l'on prévoit des goupilles de guidage de différentes sections et par exemple carrée ou ovale. De même, les organes de rappel sont par exemple des plots en matériau élastomère ou des ressorts pneumatiques.

Outre la sécurité de verrouillage, un fermoir selon l'invention pour lequel l'organe de rappel est logé dans le logement de guidage de l'un ou de l'autre des deux poussoirs, ajoute à l'esthétique puisque l'organe de rappel n'est plus visible de l'extérieur. Il n'est alors plus utile d'ajouter un pan de matière entre les deux bras dépliants lorsqu'ils occupent la position de fermeture du fermoir pour dissimuler l'organe de rappel.

## Revendications

1. Fermoir comprenant un brancard (3), un bras dépliant (51) ou un bouton amovible et deux poussoirs (1A, 1B) mobiles en sens contraire par rapport au brancard (3) contre la compression d'un organe de rappel (61) pour verrouiller ou déverrouiller le bras dépliant (51) ou le bouton amovible par rapport au brancard (3) lors respectivement de la fermeture ou de l'ouverture du fermoir, un organe de guidage (91) étant logé dans un premier (11A) et un deuxième (11B) logement de guidage de l'un (1A) et de l'autre (1B) poussoirs pour maintenir alignés les deux poussoirs lors de leur déplacement relatif par rapport au brancard, **caractérisé en ce que** l'organe de rappel (61) est logé dans le logement de guidage (11A,11B) de l'un ou de l'autre poussoir (1A,1B).

2. Fermoir selon la revendication 1, **caractérisé en ce que** l'organe de guidage (91) est interposé en butée entre deux organes de rappel (61).

3. Fermoir selon la revendication 1 ou 2, **caractérisé en ce que** l'organe de guidage est une goupille (91) et l'organe de rappel est un ressort hélicoïdal (61).

4. Fermoir selon la revendication 1, **caractérisé en ce que** le bras dépliant (51) ou le bouton amovible est muni de crochets (15) en prise avec des crochets (17) solidaires de l'un (1A) et de l'autre (1B) poussoirs.

## Patentansprüche

1. Schliesse umfassend ein Gestell (3), einen Faltarm (51) oder einen abnehmbaren Knopf und zwei Drücker (1A, 1B), die in Gegenrichtung in Bezug auf das Gestell (3) gegen Komprimierung eines Rückzugsorgans (61) beweglich sind, um den Faltarm (51) oder den abnehmbaren Knopf in Bezug auf das Gestell (3) während dem Schliessen oder Öffnen der Schliesse zu verriegeln bzw. zu entriegeln, wobei ein Führungsorgan (91) in einem ersten (11A) und einem zweiten (11B) Führungsunterbringungsraum des einen (1A) und des anderen (1B) Drückers untergebracht ist, um die beiden Drücker während ihrer relativen Verschiebung in Bezug auf das Gestell ausgerichtet zu halten, **dadurch gekennzeichnet, dass** das Rückzugsorgan (61) im Führungsunterbringungsraum (11A, 11B) des einen oder des anderen Drückers (1A, 1B) untergebracht ist.

2. Schliesse gemäss Anspruch 1, **dadurch gekennzeichnet, dass** das Führungsorgan (91) als Anschlag zwischen zwei Rückzugsorganen (61) eingefügt ist.

3. Schliesse gemäss Anspruch 1 oder 2, **dadurch gekennzeichnet, dass** das Führungsorgan ein Sperrstift (91) ist und das Rückzugsorgan eine Spiralfeder (61) ist.

4. Schliesse gemäss Anspruch 1, **dadurch gekennzeichnet, dass** der Faltarm (51) oder der abnehmbare Knopf mit Hacken (15) in Eingriff mit Hacken (17) aus einem Stück mit dem einen (1A) und dem anderen (1B) Drücker versehen ist.

## Claims

1. Clasp comprising a chassis (3), a deploying arm (51) or a removable button and two push-pieces (1A, 1B) mobile in the opposite direction relatively to the chassis (3) against compression of a returning organ (61) to lock or unlock the deploying arm (51) or removable button relatively to the chassis (3) during closing resp. opening of the clasp, a guiding organ (91) being lodged in a first (11A) and second (11B) guiding lodging of one (1A) and the other (1B) push-pieces to keep the two bush-buttons aligned during their relative displacement relatively to the chassis, **characterized in that** the returning organ (61) is lodged in the guiding lodging (11A, 11B) of one or the other push-piece (1A, 1B).

2. Clasp according to claim 1, **characterized in that** the guiding organ (91) is interposed as banking between two returning organs (61).

3. Clasp according to claim 1 or 2, **characterized in that** the guiding organ is a pin (91) and the returning organ is a helical spring (61).

4. Clasp according to claim 1, **characterized in that** the deploying arm (51) or the removable button is provided with hooks (15) engaging with hooks (17) fixedly united with one (1A) and the other (1B) pushbuttons.
